# EUROPÄISCHE PATENTSCHRIFT

(11) **EP 0 548 588 B1**
(45) Veröffentlichungstag und Bekanntmachung des Hinweises auf die Patenterteilung: **30.07.1997**
(21) Anmeldenummer: 92120355.0
(22) Anmeldetag: 27.11.1992
(51) Int. Cl.: E21B 7/20

(54) **Vorrichtung zur Herstellung von Erdbohrungen**
Device for making boreholes in the ground
Dispositif pour réaliser des forages dans le sol

(30) Priorität: 20.12.1991 DE 4142343
(43) Veröffentlichungstag der Anmeldung: 30.06.1993
(73) Patentinhaber: TERRA AG fuer Tiefbautechnik, CH-4802 Strengelbach (CH)
(72) Erfinder: Jenne, Gustav, Dr. Ing., W-4300 Essen 18 (DE); Jenne, Dietmar, Dipl.-Ing., CH-4802 Strengelbach (CH)
(74) Vertreter: Schaumburg, Thoenes & Thurn

(56) Entgegenhaltungen:
- EP-A- 0 392 237
- DD-A- 289 073
- DE-A- 2 924 393
- DE-A- 3 226 568
- DE-A- 3 818 998
- GB-A- 2 126 267
- US-A- 3 934 659
- US-A- 3 945 444

## Beschreibung

Die Erfindung betrifft eine Vorrichtung zur Herstellung von Erdbohrungen mit gleichzeitiger Rohrverlegung.

Zur Herstellung von vertikalen, horizontalen oder geneigten Verdrängungsbohrungen werden übliche Rammbohrgeräte (Erdverdrängungshammer, Erdrakete) in Verbindung mit größeren Verdrängungsköpfen eingesetzt, um gleichzeitig die für Brunnen oder andere Anschlüsse, meist im Abwasserbereich, verwendeten Rohre aus Stahl, Kunststoff, Beton oder anderen Werkstoffen einbringen zu können (Siehe DE-Z "Tunnel", 2/91, Seiten 90,91, wo eine Vorrichtung gemäß Oberbegriff des Anspruchs 1 beschrieben wird).

Zur gleichzeitigen Einbringung dieser Rohre bzw. Schutzrohre mit dem Verdrängungsbohrgang wird vor den einzubringenden Rohren ein konischer Verdrängungskopf angeordnet, dessen maximaler Durchmesser etwas größer ist als der Durchmesser des einzuziehenden Rohres. Ein derartiger Verdrängungskopf stellt das erforderliche Bohrloch auf dem Weg der Erdverdrängung her. Dabei wird das Erdreich nicht geräumt, sondern radial nach außen in die Poren des umhüllenden Untergrundes verdrängt. Um den Verdrängungskopf mit den nachfolgenden Rohren in das Erdreich einzubringen, wird entweder eine statische Schubkraft (hydraulische Presse oder Aufsatzgewichte) oder ein dynamisches Rammbohrgerät (Rammhammer, Schnellschlaghammer) an den Verdrängungskopf kraftschlüssig angesetzt. Dabei ist es wünschenswert, daß ein Druckluft- oder ölbetriebenes dynamisches Rammbohrgerät, dessen Außendurchmesser etwas kleiner ist als der Innendurchmesser des einzubringenden Rohres, mit dem Verdrängungskopf, der vor den einzubringenden Rohren angeordnet ist, eine lösbare, kraftschlüssige Verbindung hat. Dadurch ist sichergestellt, daß die Rammschläge verlustfrei und auf kurzem Weg in Erdverdrängung umsetzbar sind und dabei ein Bohrloch erzeugt wird, in welches die Rohre leicht eingebracht werden können. Wenn bei einer Brunnenbohrung das Bohrloch die gewünschte Eindringtiefe erreicht hat, wird die kraftschlüssige Verbindung zwischen Verdrängungskopf und dem Antriebsgerät gelöst und dieses innerhalb des Rohres zurückgezogen. Bei einem dynamischen Rammbohrgerät bzw. Schnellschlaghammer geschieht dies üblicherweise durch Schalten auf Rückwärtslauf.

Dabei ist es allerdings von Nachteil, daß ein relativ kleines Rammbohrgerät einen relativ großen Querschnitt verdrängen muß, da der Verdrängungskopf zwangsläufig deutlich größer als der Durchmesser des Rammbohrgerätes ist. Deshalb können vor allem vertikale Bohrungen, z.B. zur Herstellung von Brunnen, häufig nicht erfolgreich durchgeführt werden, da insbesondere beim vertikalen Arbeiten mehrere Bodenschichten, zum Teil auch harte Bodenschichten, zu durchfahren sind.

Ein weiterer Nachteil besteht darin, daß insbesondere bei Brunnenbohrungen die Wasserdurchlässigkeit des Untergrundes rund um das Bohrloch verkleinert wird, da der verdrängte Boden Poren und damit Kanäle verschließt, durch die das Wasser der Brunnenbohrung zufließen soll.

Aus der DD-A-289 073 ist eine Erdbohrvorrichtung bekannt, bei welcher der Vorschub des Verdrängungskopfes durch das zu verlegende Rohr erfolgt. Dieses Rohr wird über eine Antriebseinrichtung vorgeschoben. Um die Reibung beim Vortrieb des Verdrängungskopfes zu verringern, hat der Verdrängungskopf Spüldüsen, die mit einem Druckwasserschlauch verbindbar sind. Über diese wird Wasser mit einem Druck von 4 bis 7 MPa zugeführt. Gemäß Seite 2 dieser Druckschrift, dritte Zeile von unten, kann dieses Verfahren zum Verlegen von Rohren in Böden mit einem Kies-, Schotter- oder Felsgeröllanteil nicht verwendet werden.

Aus der FR-A-1 126 023 ist ein Verfahren zum Herstellen von Gußbetonpfählen im Boden bekannt, bei dem ein mit einem Verdrängungskopf verbundenes Rohr in den Boden eingetrieben wird, so daß ein Hohlraum entsteht, der mit Beton ausgegossen werden kann. Der konische Verdrängungskopf ist auf seiner Außenseite mit Rillen versehen und hat Sprühdüsen, durch die eine Druckflüssigkeit zugeführt werden kann. Das Rohr sollte unter Hin- und Herdrehen in den Boden eingepreßt werden, wobei die Druckflüssigkeit dazu dient, den Boden aufzulockern. Mit diesem Verfahren soll ein schlagender Vortrieb des Rohres vermieden werden.

Der Erfindung liegt die Aufgabe zugrunde, eine Vorrichtung der eingangs genannten Art anzugeben, bei der mit technisch einfachen Mitteln der Verdrängungs- bzw. Spitzenwiderstand beim Bohrvorgang deutlich herabgesetzt werden kann.

Diese Aufgabe wird durch eine Vorrichtung mit den im Anspruch 1 angegebenen Merkmalen gelöst.

Mit der Hilfe der erfindungsgemäßen Vorrichtung ist es bei einem Bohrvorgang möglich, mittels aus den Flüssigkeitsstrahldüsen austretender Druckflüssigkeit das vor dem Verdrängungskopf befindliche Erdreich derart aufzulockern, daß für den Vorschub des schlagend vorgetriebenen Erdbohrgerätes eine wesentlich geringere Energie benötigt wird, da in dem aufgelockerten Erdreich der dem Verdrängungskopf entgegengesetzte Spitzenwiderstand verringert wird.

Der Flüssigkeitsdruck kann dabei je nach Bodenart zwischen ca. 10 - 300 bar variieren. Um den Vortrieb des Erdbohrgerätes durch eine Verbesserung seiner Gleiteigenschaften zu erleichtern, kann eine Druckflüssigkeit verwendet werden, die thixotrope oder Gleitmitteleigenschaften aufweist. Desweiteren können Zusätze in der Bohrflüssigkeit, z.B. Polymere, die Reibung zwischen dem einzuziehenden Rohr und dem Erdreich deutlich verringern, so daß auch größere Längen bzw. Tiefen möglich sind.

Um ggf. einen großflächigeren Bereich des Erdreiches auflokkern zu können, ist es zweckmäßig, eine Mehrzahl von Flüssigkeitsstrahldüsen in Längsrichtung des Verdrängungskopfes hintereinander anzuordnen. Diese Wirkung kann dadurch verstärkt werden, wenn die Flüssigkeitsstrahldüsen in Längsrichtung des Verdrängungskopfes unterscheidliche Strahlwinkel aufweisen.

Für Brunnenbohrungen ist es von besonderem Vorteil, wenn der Verdrängungskopf zusätzliche Flüssigkeitsstrahldüsen aufweist, die der Bohrrichtung mindestens annähernd entgegengesetzt ausgerichtet sind, da dadurch das bereits verdrängte Erdreich aufgelockert und dessen Wasserdurchlässigkeit verbessert wird. Eine weitere Verbesserung dieser Wirkung kann dadurch erzielt werden, daß am Verdrängungskopf weitere Flüssigkeitsstrahldüsen angeordnet sind, die senkrecht zur Längsachse des Erdbohrgerätes nach außen gerichtet sind.

Gemäß einer weiteren vorteilhaften Ausführungsform der Erfindung ist eine Richtungssteuerung des Erdbohrgerätes dadurch möglich, daß die Druckflüssigkeit zu jeder Flüssigkeitsstrahldüse bezüglich Druck und /oder Menge der Druckflüssigkeit individuell gesteuert wird. Durch die Auswahl der mit Druckflüssigkeit beaufschlagten Flüssigkeitsstrahldüsen und/oder die Wahl des Druckes läßt sich der Grad der Auflockerung des Erdreiches in einem bestimmten Winkelbereich um den Verdrängungskopf des Erdbohrgerätes herum so durchführen, daß durch diese Auflockerung eine große oder kleine Richtungsänderung des Erdbohrgerätes ausgelöst werden kann, da in dem aufgelockerten Erdreich der dem Verdrängungskopf des Erdbohrgerätes entgegengesetzte Widerstand verringert wird und der Verdrängungskopf des Erdbohrgerätes zwangsläufig nach der Seite des geringeren Widerstandes ausweicht. Der gleiche Effekt kann dadurch erzielt werden, daß der jeweilige Strahlwinkel der Flüssigkeitsstrahldüsen verstellbar ist.

Der Verdrängungskopf des Erdbohrgerätes kann mit Ausnahme der Anordnung der Flüssigkeitsstrahldüsen in herkömmlicher Weise ausgebildet sein. So kann der Verdrängungskopf konisch geformt sein und über die Konusfläche symmetrisch bezüglich der Längsachse verteilte Rillen aufweisen, in denen die Flüssigkeitsstrahldüsen angeordnet sind. Im Gegensatz zu diesem reinen Verdrängungskopf kann der Verdrängungskopf auch gestuft ausgeformt sein und ebenfalls symmetrisch bezüglich der Längsachse verteilte Rillen aufweisen, in denen wiederum die Flüssigkeitsstrahldüsen angeordnet sind. Durch die Anordnung der Flüssigkeitsstrahldüsen innerhalb der Rillen sind diese gegen Verschleiß und eventuelle Zerstörungen geschützt. Der abgestufte Verdrängungskopf weist bessere Zertrümmerungseigenschaften auf, da die abgestuften Flächen einen höheren Druck ausüben können.

Die Druckflüssigkeitszufuhr zu den einzelnen Flüssigkeitsstrahldüsen ist zweckmäßigerweise entweder in der Gehäusewand des Antriebsgerätes oder zwischen dem Gehäuserand und dem einzuziehenden Rohr achsparallel zum Erdbohrgerät angeordnet. Die kopffernen Enden der Kanäle für die Druckflüssigkeitszufuhr sind über flexible Leitungen mit einer Druckflüssigkeitsquelle verbunden.

Die Steuerventile zur Steuerung der Druckflüssigkeitszufuhr zu den einzelnen Flüssigkeitsstrahldüsen können entweder im Verdrängungskopf selbst oder an der Druckflüssigkeitsquelle vorgesehen sein. Die letztere Ausführungsform hat den Vorzug, daß die Steuerleitungen zur Steuerung der Steuerventile kurz sind und nicht auch mit dem Erdbohrgerät mitgezogen werden müssen.

Zur Feststellung und Überwachung der Position und Ausrichtung des Erdbohrgerätes kann in dem Verdrängungskopf ein Sender vorgesehen sein, der die gewünschten und geeigneten Positionssignale aussendet.

Um den Einsatz eines als dynamisches Rammbohrgerät ausgebildeten Erdbohrgerätes auch unter Wasser zu ermöglichen, ist es zweckmäßig, wenn die Abluft der pneumatischen Rammeinrichtung durch eine wasserdichte Leitung nach rückwärts abgeführt wird.

Weitere Merkmale und Vorteile ergeben sich aus der folgenden Beschreibung, welche in Verbindung mit den beigefügten Zeichnungen die Erfindung anhand mehrerer Ausführungsbeispiele erläutert. Es zeigen:
- Figur 1: einen die Längsachse enthaltenden Schnitt durch ein Erdbohrgerät gemäß einer ersten Ausführungsform,
- Figur 2: eine perspektivische Ansicht eines Verdrängungskopfes gemäß einer weiteren erfindungsgemäßen Ausführungsform,
- Figur 3 und 4: jeweils eine schematische Schnittdarstellung einer Flüssigkeitsstrahldüse.

In Figur 1 ist allgemein mit 10 ein Erdbohrgerät bezeichnet, das aus einem Schnellschlaghammer 12 und einem Verdrängungskopf 14 besteht, mit dessen Hilfe im Erdreich eine Röhre oder ein Tunnel erzeugt werden soll, in dem gleichzeitig mit dem Bohrvorgang ein Rohr 16 eingezogen wird.

Der in Figur 1 dargestellte Verdrängungskopf 14 weist mehrere annähernd in Bohrrichtung ausgerichtete Flüssigkeitsstrahldüsen 18 auf, die zur Auflockerung des vor dem Verdrängungskopf 14 befindlichen Erdreiches dienen.

Da es insbesondere bei Brunnenbohrungen notwendig ist, daß das verdrängte Erdreich zur Erhöhung bzw. Wiederherstellung seiner Wasserdurchlässigkeit aufgelockert wird, weist der in Figur 1 dargestellte Verdrängungskopf 14 zusätzliche Flüssigkeitsstrahldüsen 20 und weitere Flüssigkeitsstrahldüsen 22 auf, die der Bohrrichtung mindestens annähernd entgegengesetzt bzw. senkrecht zur Längsachse des Erdbohrgerätes 10 nach außen gerichtet sind.

In dem in Figur 1 dargestellten Ausführungsbeispiel sind zwischen dem Gehäuse des Schnellschlaghammers 12 und der Innenwand des mitgezogenen Rohres 16 mehrere Kanäle 26 achsparallel zur Längsachse des Erdbohrgerätes 10 angeordnet. Diese Kanäle 26 sind am kopffernen Ende über flexible Leitungen mit der nicht dargestellten Druckflüssigkeitsquelle verbunden.

Die Zufuhr zu den einzelnen Flüssigkeitsstrahldüsen 18, 20 und 22 wird über in Figur 1 schematisch angedeutete Steuerventile 28 gesteuert. Mit diesen Steuerventilen 28 kann die Menge und /oder der Druck der den einzelnen Flüssigkeitsstrahldüsen 18, 20 und 22 zugeführten Druckflüssigkeit individuell eingestellt werden, um so die oben beschriebene Richtungssteuerung des Erdbohrgerätes 10 sicherzustellen.

Die Druckluftzufuhr für den Schnellschlaghammer 12 erfolgt über den Schlauch 30.

Figur 2 zeigt einen gestuften Verdrängungskopf 14, der bessere Zertrümmerungseigenschaften für den Einsatz in hartem und steinhaltigem Erdreich aufweist. Dieser Verdrängungskopf 14 weist symmetrisch zu seiner Längsachse angeordnete Rillen 24 auf, in denen hier als Beispiel je zwei Flüssigkeitsstrahldüsen 18 hintereinander angeordnet sind, deren Abstrahlwinkel gleich oder auch unterschiedlich gewählt sein kann, um so die Steuerungsmöglichkeit zu vergrößern. Dabei können die Flüssigkeitsstrahldüsen 18 in einer Rille 24 an eine gemeinsame oder auch an getrennte Druckflüssigkeitsleitungen angeschlossen sein.

In den Figuren 3 und 4 ist jeweils eine Flüssigkeitsstrahldüse 18 dargestellt, die in Form einer in die jeweilige Düsenöffnung einschraubbaren Schlitzschraube ausgebildet ist, durch die ein Düsenkanal 32 verläuft. Bei der Flüssigkeitsstrahldüse 18 gemäß Figur 3 ist der Düsenkanal 32 axial gerichtet, wogegen bei der Ausführungsform gemäß Figur 4 der Düsenkanal 32 einen Winkel mit der Schraubenachse bildet. Durch Eindrehen von Flüssigkeitsstrahldüsen 18 mit unterschiedlich ausgebildetem Düsenkanal 32 kann der Strahlwinkel der Flüssigkeitsstrahldüsen 18 eingestellt werden. Auch kann bei einem schräg gerichteten Düsenkanal 32 durch eine Drehung der Flüssigkeitsstrahldüse 18 die Strahlrichtung verändert werden.

In der vorstehenden Beschreibung wurde ein Rammbohrgerät als ein Ausführungsbeispiel beschrieben. Sowohl die Auflockerung des Erdreiches als auch die Steuerung mit Hilfe von am Verdrängungskopf eines Rammbohrgeräts angeordneten Flüssigkeitsstrahldüsen und durch die dadurch austretende Druckflüssigkeit können auch bei einem statischen Erdbohrgerät eingesetzt werden. Dieses Erdbohrgerät wird nicht durch Rammstöße eines Schnellschlaghammers, sondern durch den über ein Gestänge eingeleiteten Vorschubdruck vorgetrieben. Im übrigen gelten jedoch die zu dem vorstehend beschriebenen Rammbohrgerät gemachten Ausführungen in gleicher Weise auch für ein statisches Erdbohrgerät.

In allen Ausführungsbeispielen kann in dem Verdrängungskopf 14 des Erdbohrgerätes 10 ein in Figur 1 schematisch dargestellter Sender 34 angeordnet sein, der eine einwandfreie Positionsbestimmung des Erdbohrgerätes 10 ermöglicht.

## Patentansprüche

1. Vorrichtung zur Herstellung von Erdbohrungen mit gleichzeitiger Rohrverlegung, insbesondere zur Herstellung von Brunnenbohrungen, umfassend ein Erdbohrgerät (10) mit einem dynamischen Rammbohrgerät (12) und einem koaxial zu diesem angeordneten Verdrängungskopf (14), dadurch gekennzeichnet, daß dessen Außendurchmesser größer ist als der Außendurchmesser des Rammbohrgerätes (12) und eines dieses umhüllenden zu verlegenden Rohres (16), daß dessen kraftschlüssige Verbindung mit dem Rammbohrgerät (12) lösbar ausgebildet ist, und daß der Verdrängungskopf (14) entweder eine annähernd in seiner Längsachse angeordnete Flüssigkeitsstrahldüse (18) oder mindestens zwei annähernd in Bohrrichtung zeigende und annähernd symmetrisch zur Längsachse angeordnete Flüssigkeitsstrahldüsen (18) hat, die an eine Druckflüssigkeitsquelle anschließbar sind.

2. Vorrichtung nach Anspruch 1, dadurch gekennzeichnet, daß eine Mehrzahl von Flüssigkeitsstrahldüsen (18) in Längsrichtung des Verdrängungskopfes (14) hintereinander angeordnet ist.

3. Vorrichtung nach Anspruch 1 oder 2, dadurch gekennzeichnet, daß die Flüssigkeitsstrahldüsen (18) zur Längsrichtung des Verdrängungskopfes (14) unterschiedliche Strahlwinkel aufweisen.

4. Vorrichtung nach einem der Ansprüche 1 bis 3, dadurch gekennzeichnet, daß der Verdrängungskopf (14) zusätzliche Flüssigkeitsstrahldüsen (20) aufweist, die der Bohrrichtung mindestens annähernd entgegengesetzt ausgerichtet sind.

5. Vorrichtung nach einem der Ansprüche 1 bis 4, dadurch gekennzeichnet, daß der Verdrängungskopf (14) weitere Flüssigkeitsstrahldüsen (22) aufweist, die senkrecht zur Längsachse des Erdbohrgerätes (10) nach außen gerichtet sind.

6. Vorrichtung nach einem der Ansprüche 1 bis 5, dadurch gekennzeichnet, daß die Druckflüssigkeitszufuhr zu jeder Flüssigkeitsstrahldüse (18, 20, 22) bezüglich Druck und/ oder Menge der Druckflüssigkeit individuell steuerbar ist.

7. Vorrichtung nach einem der Ansprüche 1 bis 6, dadurch gekennzeichnet, daß der jeweilige Strahlwinkel der Flüssigkeitsstrahldüsen (18, 20, 22) verstellbar ist.

8. Vorrichtung nach einem der Ansprüche 1 bis 7, dadurch gekennzeichnet, daß der Verdrängungskopf (14) konisch ausgebildet ist und über die Konusfläche symmetrisch bezüglich dessen Längsachse verteilte Rillen (24) aufweist, in denen die Flüssigkeitsstrahldüsen (18, 20, 22) angeordnet sind.

9. Vorrichtung nach einem der Ansprüche 1 bis 7, dadurch gekennzeichnet, daß der Verdrängungskopf (14) gestuft ausgebildet ist und symmetrisch bezüglich der Längsachse verteilte Rillen (24) aufweist, in denen die Flüssigkeitsstrahldüsen (18, 20, 22) angeordnet sind.

10. Vorrichtung nach einem der Ansprüche 1 bis 9, dadurch gekennzeichnet, daß die Flüssigkeitsstrahldüsen (18, 20, 22) mit zwischen der Gehäusewand des Antriebsgerätes (12) und des einzuziehenden Rohres (16) oder innerhalb der Gehäusewand des Antriebsgerätes (12) verlaufenden achsparallelen Kanälen (26) verbunden sind, deren kopfferne Enden über flexible Leitungen mit der Druckflüssigkeitsquelle verbunden sind.

11. Vorrichtung nach einem der Ansprüche 1 bis 10, dadurch gekennzeichnet, daß Steuerventile (28) zur Steuerung der Druckflüssigkeitszufuhr zu den einzelnen Flüssigkeitsstrahldüsen (18, 20, 22) in dem Verdrängungskopf (14) angeordnet sind.

12. Vorrichtung nach einem der Ansprüche 1 bis 10, dadurch gekennzeichnet, daß Steuerventile (28) zur Steuerung der Druckflüssigkeitszufuhr zu den einzelnen Flüssigkeitsstrahldüsen (18, 20, 22) an der Druckflüssigkeitsquelle angeordnet sind.

13. Vorrichtung nach einem der Ansprüche 1 bis 12, dadurch gekennzeichnet, daß im Verdrängungskopf (14) ein Sender (34) zur Positionsbestimmung des Erdbohrgerätes (10) eingebaut ist.

14. Vorrichtung nach einem der Ansprüche 1 bis 13, dadurch gekennzeichnet, daß das Gehäuse des dynamischen Rammbohrgerätes (12) mit einer wasserdichten Abluftleitung verbunden ist, welche die zum Antreiben des dynamischen Rammbohrgerätes (12) benötigte Druckluft abführt.

## Claims

1. An apparatus for making earth bores with simultaneous pipe emplacement, especially for the making of well bores, including an earth boring device (10) with a dynamic ram boring device (12) and a displacement head (14) arranged coaxially to the dynamic ram boring device (12), **characterized** in that the outer diameter of the displacement head (14) is larger than the outer diameter of the ram boring device (12) and of a pipe (16) to be emplaced which surrounds the ram boring device, that the force fit connection between the displacement head (14) and the ram boring device (12) is releasable, and that the displacement head (14) either has a fluid jet nozzle (18) arranged approximately on the longitudinal axis of the displacement head (14) or has at least two fluid jet nozzles (18) that are pointed approximately in the boring direction and are arranged approximately symmetrical to the longitudinal axis, which fluid jet nozzles are connectable to a pressure fluid source.

2. An apparatus according to claim 1, **characterized** in that a plurality of fluid jet nozzles (18) are arranged behind one another in the longitudinal direction of the displacement head (14).

3. An apparatus according to one of claims 1 or 2, **characterized** in that the fluid jet nozzles (18) have different jet angles relative to the longitudinal direction of the displacement head (14).

4. An apparatus according to one of claims 1 to 3, **characterized** in that the displacement head (14) has additional fluid jet nozzles (20) which are directed at least nearly opposite to the boring direction.

5. An apparatus according to one of claims 1 to 4, **characterized** in that the displacement head (14) has further fluid jet nozzles (22) which are directed outwardly perpendicular to the longitudinal axis of the earth boring device (10).

6. An apparatus according to one of claims 1 to 5, **characterized** in that the pressure fluid delivery to each fluid jet nozzle (18, 20, 22) is individually controllable with respect to the pressure and/or amount of the pressure fluid.

7. An apparatus according to one of claims 1 to 6, **characterized** in that the jet angle of each fluid jet nozzle (18, 20, 22) is adjustable.

8. An apparatus according to one of claims 1 to 7, **characterized** in that the displacement head (14) is conical and has grooves (24) distributed over its conical surface and arranged symmetrically to its longitudinal axis, in which grooves the fluid jet nozzles (18, 20, 22) are arranged.

9. An apparatus according to one of claims 1 to 7, **characterized** in that the displacement head (14) is stepped and has grooves (24) distributed over it and arranged symmetrically to its longitudinal axis, in which grooves the fluid jet nozzles (18, 20, 22) are arranged.

10. An apparatus according to one of claims 1 to 9, **characterized** in that the fluid jet nozzles (18, 20, 22) are connected to channels (26) running parallel to the axis of the device between the housing wall of the drive device (12) and the emplaced pipe (16) or inside the housing wall of the drive device (12), said channels at their ends opposite to the head being connected by flexible conductors with the pressure fluid source.

11. An apparatus according to one of claims 1 to 10, **characterized** in that control valves (28) for controlling the pressure fluid delivery to the individual fluid jet nozzles (18, 20, 22) are arranged in the displacement head (14).

12. An apparatus according to one of claims 1 to 10, **characterized** in that control valves (28) for controlling the pressure fluid delivery to the individual fluid jet nozzles (18, 20, 22) are arranged at the pressure fluid source.

13. An apparatus according to one of claims 1 to 12, **characterized** in that a sender (34) is built into the displacement head (14) for determining the position of the earth boring device (10).

14. An apparatus according to one of claims 1 to 13, **characterized** in that the housing of the dynamic ram boring device (12) is connected with a watertight exhaust air conductor which carries away the pressurized air necessary for driving the dynamic ram boring device (12).

## Revendications

1. Dispositif pour l'exécution de forages dans le sol avec pose simultanée de tuyaux, en particulier pour l'exécution de forages de puits, comprenant un appareil de forage du sol (10) comportant un appareil de forage par battage dynamique (12) et une tête de déplacement (14) coaxiale avec celui-ci, caractérisé par le fait que le diamètre extérieur de la tête de déplacement (14) est supérieur au diamètre extérieur de l'appareil de forage par battage (12) et d'un tuyau à poser (16) enveloppant celui-ci, que l'assemblage par serrage de la tête de déplacement (14) avec l'appareil de forage par battage (12) est démontable, et que la tête de déplacement (14) a soit une buse à jet de liquide (18) placée approximativement sur son axe longitudinal, soit au moins deux buses à jet de liquide (18) orientées approximativement dans la direction de forage et placées approximativement symétriquement par rapport à l'axe longitudinal, qui peuvent être reliées à une source de liquide sous pression.

2. Dispositif selon la revendication 1, caractérisé par le fait que plusieurs buses à jet de liquide (18) sont placées les unes derrière les autres dans la direction longitudinale de la tête de déplacement (14).

3. Dispositif selon l'une des revendications 1 et 2, caractérisé par le fait que les buses à jet de liquide (18) ont des angles de jet par rapport à la direction longitudinale de la tête de déplacement (14) différents.

4. Dispositif selon l'une des revendications 1 à 3, caractérisé par le fait que la tête de déplacement (14) présente des buses à jet de liquide supplémentaires (20) qui sont orientées au moins approximativement dans la direction opposée à la direction de forage.

5. Dispositif selon l'une des revendications 1 à 4, caractérisé par le fait que la tête de déplacement (14) présente des buses à jet de liquide supplémentaires (22) qui sont dirigées vers l'extérieur perpendiculairement à l'axe longitudinal de l'appareil de forage par battage (10).

6. Dispositif selon l'une des revendications 1 à 5, caractérisé par le fait que l'amenée de liquide sous pression à chaque buse à jet de liquide (18, 20, 22) peut être commandée individuellement en ce qui concerne la pression et/ou le débit de ce liquide.

7. Dispositif selon l'une des revendications 1 à 6, caractérisé par le fait que l'angle de jet de chacune des buses (18, 20, 22) est réglable.

8. Dispositif selon l'une des revendications 1 à 7, caractérisé par le fait que la tête de déplacement (14) est conique et présente sur sa surface latérale des rainures (24) réparties symétriquement par rapport à son axe longitudinal dans lesquelles sont placées les buses à jet de liquide (18, 20, 22).

9. Dispositif selon l'une des revendications 1 à 7, caractérisé par le fait que la tête de déplacement (14) est étagée et présente des rainures (24) réparties symétriquement par rapport à son axe longitudinal dans lesquelles sont placées les buses à jet de liquide (18, 20, 22).

10. Dispositif selon l'une des revendication 1 à 9, caractérisé par le fait que les buses à jet de liquide (18, 20, 22) sont reliées à des canaux parallèles à l'axe (26) qui s'étendent entre la paroi du corps de l'appareil moteur (12) et le tuyau à introduire (16) ou à l'intérieur de cette paroi et dont les extrémités opposées à la tête sont reliées par des conduites souples à la source de liquide sous pression.

11. Dispositif selon l'une des revendications 1 à 10, caractérisé par le fait que des vannes (28) pour la commande de l'amenée de liquide sous pression aux différentes buses à jet de liquide (18, 20, 22) sont prévues dans la tête de déplacement (14).

12. Dispositif selon l'une des revendications 1 à 10, caractérisé par le fait que des vannes (28) pour la commande de l'amenée de liquide sous pression aux différentes buses à jet de liquide (18, 20, 22) sont prévues sur la source de liquide sous pression.

13. Dispositif selon l'une des revendications 1 à 12, caractérisé par le fait que dans la tête de déplacement (14) est monté un émetteur (34) pour la détermination de la position de l'appareil de forage du sol (10).

14. Dispositif selon l'une des revendications 1 à 13, caractérisé par le fait que le corps de l'appareil de forage par battage dynamique (12) est joint à une conduite d'évacuation d'air étanche à l'eau qui évacue l'air comprimé nécessaire à la propulsion de cet appareil (12).
